# EUROPÄISCHE PATENTSCHRIFT

(11) **EP 0 024 712 B1**
(45) Veröffentlichungstag und Bekanntmachung des Hinweises auf die Patenterteilung: **04.05.1983**
(21) Anmeldenummer: 80105018.8
(22) Anmeldetag: 23.08.1980
(51) Int. Cl.: G03G 21/00, B65H 3/18

(54) **Ausgabeeinrichtung eines Kopiergeräts**
Sheet delivery device in a copier
Dispositif pour l'alimentation en copies dans une copieuse

(30) Priorität: 03.09.1979 DE 2935491
(43) Veröffentlichungstag der Anmeldung: 11.03.1981
(73) Patentinhaber: HOECHST AKTIENGESELLSCHAFT, 65926 Frankfurt am Main (DE)
(72) Erfinder: Moraw, Roland, Dr. Dipl.-Phys., D-6200 Wiesbaden-Naurod (DE); Schädlich, Renate, D-6200 Wiesbaden-Naurod (DE)

## Beschreibung

Die Erfindung betrifft eine Ausgabeeinrichtung eines Kopiergeräts für die stapelweise Ablage von Kunststoff-Kopierfolien in einem Ablagebehälter, mit einem Lüfter, einer Übertragungscorona und einem ersten Entladungselement im Inneren des Kopiergeräts.

Es ist bekannt, mit herkömmlichen Kopiergeräten, die als Bildempfangsmaterial beschichtetes oder unbeschichtetes Papier verwenden, Folien als Kopiermaterial zu verarbeiten. Im allgemeinen handelt es sich hierbei um beschichtete Polyesterfolien, die als Transparente vorgesehen sind und als Einzelkopien, die nicht gestapelt werden, anfallen. Für die dabei erzielbare Kopienqualität ist in starkem Maße die Qualität der jeweiligen Folien ausschlaggebend, da ein Zusammenhang zwischen der Kopienqualität und der Oberflächenstruktur der Folien besteht. Der Mechanismus der Übertragung der Tonerbilder auf Folien unterscheidet sich von dem der Übertragung auf Papier insofern, als die Kunststoff-Folien elektrisch gut isolieren und die Tonerflüssigkeit nicht aufsaugen, während Papier weniger gut isoliert und vor allem die Tonerflüssigkeit aufsaugt. Die Tonerbilder auf Kunststoff-Folien setzen sich rasterartig aus Tonerpunkten zusammen.

Aufgrund dieser unterschiedlichen Mechanismen der Übertragung von Tonerbildern auf Kunststoff-Folien und auf Papier ergeben sich bei den ersteren Schwierigkeiten bei der Fixierung der Tonerbilder und bei der stapelweisen Ablage nach dem Kopiervorgang. Als weitere Schwierigkeit tritt noch auf, daß die Kunststoff-Folien während des Fixiervorgangs im allgemeinen nur bis auf eine Temperatur zwischen 110°C bis 130°C erwärmt werden dürfen, um eine thermoplastische Verformung der Folien zu vermeiden, während die Fixiertemperaturen bei Papier um einiges höher eingestellt werden können.

Es ist ersichtlich, daß bei der Fixierung innerhalb des voranstehend angegebenen Temperaturbereichs die Tonerbilder auf Kunststoff-Folien, beispielsweise PVC-Kopierfolien noch nicht wischfest trocken sein können. Von Nachteil ist auch die elektrostatische Aufladung der Kunststoff-Folien, wodurch sich diese, im Gegensatz zu Papierkopien, in einem Ablagebehälter nicht übereinander stapeln lassen, sondern vielmehr aufeinander haften. Dadurch kann es zu Rückstaus in das Innere des Kopiergeräts kommen, da den nachfolgenden Kopierfolien durch die aufeinander haftenden Folien in dem Ablagebehälter der Austritt verwehrt wird, bzw. werden die Kopierfolien aus dem Ausgabebehälter rausgeschoben. Aufgabe der Erfindung ist es, eine Ausgabeeinrichtung eines Kopiergeräts der eingangs beschriebenen Art so zu verbessern, daß die Kunststoff-Folien vor der Ablage wischfest trocken sind und ohne daß sie elektrostatisch aufeinander haften in den Ablagebehälter stapelweise abgelegt werden können.

Diese Aufgabe wird erfindungsgemäß dadurch gelöst, daß an der Außenseite des Kopiergeräts oberhalb des Ausgabespalts ein Gebläse angeordnet ist, dessen Luftstrom eine aus dem Ausgabespalt austretende Kopierfolie mit der Rückseite gegen ein zweites Entladungselement andrückt.

Die weitere Ausgestaltung der Erfindung ergibt sich aus den Merkmalen der Patentansprüche 1 bis 9.

Mit dem Entladungselement am Ausgabespalt wird erreicht, daß die elektrostatische Aufladung der Kopierfolien durch das geerdete Entladungselement, das mit seiner Oberkante an der aufgeladenen Rückseite der Kopierfolie entlangstreift, ausreichend erniedrigt wird, um eine ordnungsgemäße stapelweise Ablage der Kopierfolien in dem Ablagebehälter zu ermöglichen. Der Luftstrom des Gebläses führt sowohl eine vollständige Trocknung des Tonerbildes auf der PVC-Kopierfolie herbei als auch einen innigen Kontakt zwischen der Rückseite der PVC-Kopierfolie und dem Entladungselement, wodurch eine entsprechende Ableitung der elektrostatischen Ladungen von der Rückseite der PVC-Kopierfolie gegen Masse gewährleistet ist. Als weiterer Vorteil kommt noch hinzu, daß der Luftstrom des Gebläses die Folien nach unten hin durchdrückt, wodurch es zu einer Art Schnappbewegung der Folie nach unten in den Ablagebehälter kommt. Durch diese Schnappbewegung wird auch erreicht, daß eine Folie, die sich beispielsweise verklemmt hat und nicht richtig in den Ablagebehälter gelangt ist, aus dieser Klemmlage gelöst und ordnungsgemäß abgelegt wird.

Die Erfindung wird im folgenden anhand von zeichnerisch dargestellten Ausführungsbeispielen näher erläutert.

Es zeigt
Fig. 1 eine schematische Teilansicht eines Kopiergeräts mit der Ausgabeeinrichtung nach der Erfindung,
Fig.2a ein Einzelteil der Ausgabeeinrichtung nach Fig. 1,
   Fig. 2b eine andere Ausführungsform dieses Einzelteils nach Fig. 2a, und
Fig. 3 eine gegenüber Fig. 1 geringfügig abgewandelte Ausführungsform der Ausgabeeinrichtung.

Von einem Kopiergerät 1 ist in Fig. 1 nur der Transportweg eines Bildempfangsmaterials, beispielsweise einer Kunststoff-Folie, im vorliegenden Fall einer PVC-Kopierfolie 16, dargestellt. Es ist offensichtlich, daß der Gegenstand der Erfindung nicht auf eine PVC- oder eine beschichtete Kopierfolie beschränkt ist, sondern für jede Kunststoff-Folie geeignet ist. Von einer nicht dargestellten Vorratskassette im Kopiergerät 1 gelangt eine Kopierfolie 16 an eine Selentrommel 9, von deren Oberfläche ein Tonerbild mittels einer Übertragungscorona 24 auf die Kopierfolie 16 übertragen wird. Im Bereich der Umlenkwalze 10 wird die Kopierfolie 16 mittels einer nicht dargestellten Leitfeder oder eines Umlenkbandes, das teilweise am Umfang der Umlenkwalze 10 anliegt, von der Selentrommel 9 abgelöst und zu Transportwalzen 5 und 6 geführt. Diese Transportwalzen 5 und 6 fördern die Kopierfolie 16 durch eine Fixierstation, die aus einer Fixierandruckwalze 11 und einer darunter liegenden Heizplatte 26 aufgebaut ist. Unterhalb der Heizplatte 26 befindet sich ein Lüfter 25, der zum Trocknen des Tonerbildes auf der Kopierfolie 16 beiträgt. Die Kopierfolie gelangt über die Fixierstation zu Austragswalzen 12 und 13, die nahe der Gehäusewand des Kopiergeräts 1 vor einem Ausgabespalt 17 angeordnet sind. Oberhalb des Ausgabespalts 17 ist an der Innenseite der Gehäusewand des Kopiergeräts 1 als erstes Entladungselement eine Entladebürste 2 angebracht, welche zu der elektrostatischen Entladung der Vorderseite der Kopierfolie 16 beiträgt.

Der Antrieb der Umlenkwalze 10, der Transportwalze 6, der Fixierandruckwalze 11 sowie der Austragwalze 12 erfolgt über eine Transportkette 27, die als Endloskette über die genannten Walzen, ein Umlenkrollenpaar 7, 8, einen Kettenspanner 3 sowie eine Kettenspanner-Umlenkrolle 14 zwischen der Umlenkwalze 10 und der Transportwalze 6 umläuft. Die Umlenkwalze 10 wird in nicht dargestellter Weise zusammen mit der Selentrommel 9 über ein Zahnrad angetrieben.

In Fig. 1 ist eine Kopierfolie 16 gezeigt, die mit ihrer Vorderkante gegen ein zweites Entladungselement 18 anliegt, das an der Außenseite der Gehäusewand des Kopiergeräts 1 befestigt ist. Das zweite Entladungselement 18 ist mit dem Massepunkt 19 verbunden und seine Oberkante liegt höher als eine Transportebene 23, die in Fig. 1 gestrichelt eingezeichnet ist und in welcher die Kopierfolie 16 durch den Ausgabespalt 17 bewegt wird. Das zweite Entladungselement 18 besteht aus einem elastischen Material und dient als zusätzliches Führungselement für die aus dem Ausgabespalt 17 austretende Kopierfolie 16. Die Austragwalzen 12 und 13 schieben die Kopierfolie 16 vor, wodurch das zweite Entladungselement 18 gekrümmt wird und mit seiner Oberkante unter Druck auf der Rückseite der Kopierfolie 16 anliegt, wie dies in Fig. 1 gestrichelt dargestellt ist.

Oberhalb des Ausgabespaltes 17 ist an der Außenseite des Kopiergeräts 1 ein Gebläse 20, beispielsweise ein Tangentiallüfter angeordnet, der so ausgerichtet ist, daß sein Luftstrom senkrecht auf die Vorderseite der Kopierfolie 16 auftrifft. Dieser Luftstrom drückt die Kopierfolie 16 gegen das zweite Entladungselement 18 und sichert dadurch einen entsprechenden Kontakt zwischen der Rückseite der Kopierfolie 16 und dem Entladungselement 18. Über das Entladungselement 18 werden die auf der Rückseite der Kopierfolie 16 befindlichen elektrostatischen Ladungen gegen Masse abgeleitet. Zugleich bewirkt der Luftstrom des Gebläses 20, daß das Tonerbild auf der Kopierfolie 16 wischfest getrocknet wird.

Unterhalb des zweiten Entladungselements 18 ist ein Ausgabebehälter 15 angeordnet, dessen Auffangfläche derart gewinkelt ist, daß der kleinere Teil der Fläche horizontal und der größere Teil schräg nach oben gerichtet verläuft. Die elektrostatisch entladenen Kopierfolien bilden in dem Ausgabebehälter 15 einen Stapel 16'.

Mit Unterstützung des Luftstroms des Gebläses 20 wird auch eine exakte Ablage der einzelnen Kopierfolien 16 in dem Ausgabebehälter 15 erzielt, selbst dann, wenn die oberste Kopierfolie des Stapels 16' beispielsweise nicht glatt auf den darunter befindlichen Kopierfolien aufliegt, sondern im unteren Teil gekrümmt ist und gegen das Entladungselement 18 anliegt. Sobald die nächste Kopierfolie 16 aus dem Ausgabespalt 17 austritt und dabei das Entladungselement 18 mit der dagegen anliegenden Kunststoff-Folie nach vorne schiebt, drückt der Luftstrom des Gebläses 20 diese gegen die gekrümmte oberste Kopierfolie des Stapels 16', wodurch im allgemeinen diese Folie eine Schnappbewegung nach unten ausführt und ausgerichtet mit den übrigen Kopierfolien des Stapels 16' auf diesem aufliegt.

Wie in Fig. 2a schematisch dargestellt ist, weist das Entladungselement 18 beispielsweise die Gestalt eines Kammes auf, der aus einzelnen Abschnitten gebildet ist. Die Oberkanten 21 dieser Abschnitte verlaufen horizontal, so daß eine Linienberührung mit der Rückseite der Kopierfolie 16 gegeben ist. Als Material für das Entladungselement 18 wird beispielsweise eine mit Aluminium bedampfte Polyesterfolie verwendet, die eine Stärke bis zu 100 _{Il}m besitzen kann, wobei eine Dicke von 75 _{I}lm bevorzugt wird.

In weiterer Ausgestaltung der Erfindung besteht das zweite Entladungselement aus einer Bürste, die aus elastischen Metalldrähten 22 gebildet ist, wie dies in Fig. 2b dargestellt ist.

Eine andere Ausführungsform der Erfindung ist in Fig. 3 gezeigt und unterscheidet sich von der Ausführungsform nach Fig. 1 nur dadurch, daß das Gebläse 20 gegenüber der Transportebene 23 der Kopierfolie 16 geneigt ist. Diese Neigung ist einstellbar, so daß je nach Bedarf die optimale Strömungsrichtung des Luftstroms auf die Kopierfolie 16 eingestellt werden kann, um eine Ablage derselben in dem Ausgabebehälter ohne Verkanten der Kopierfolie zu erhalten.

## Patentansprüche

1. Ausgabeeinrichtung eines Kopiergeräts für die stapelweise Ablage von Kunststoff-Kopierfolien in einen Ablagebehälter, mit einem Lüfter (25), einer Übertragungscorona (24) und einem ersten Entladungselement (2) im Inneren des Kopiergeräts, dadurch gekennzeichnet, daß an der Außenseite des Kopiergeräts (1) oberhalb eines Ausgabespalts (17) ein Gebläse (20) angeordnet ist, dessen Luftstrom eine aus dem Ausgabespalt (17) austretende Kopierfolie (16) mit der Rückseite gegen ein zweites Entladungselement (18) andrückt.

2. Ausgabeeinrichtung nach Anspruch 1, dadurch gekennzeichnet, daß das zweite Entladungselement (18) elastisch federnd als zusätzliches Führungselement für die austretende Kopierfolie (16) ausgebildet ist.

3. Ausgabeeinrichtung nach Anspruch 2, dadurch gekennzeichnet, daß das zweite Entladungselement (18) mit Masse (19) verbunden ist und an der Außenseite des Kopiergeräts (1) unterhalb des Ausgabespalts (17) befestigt ist.

4. Ausgabeeinrichtung nach den Ansprüchen 1 bis 3, dadurch gekennzeichnet, daß das Material für das zweite Entladungselement (18) eine mit Aluminium bedampfte Polyesterfolie, mit einer Stärke bis zu 100 J.Lm ist.

5. Ausgabeeinrichtung nach den Ansprüchen 1 bis 4, dadurch gekennzeichnet, daß die Oberkante des zweiten Entladungselements (18) höher als die Transportebene (23), die durch den Ausgabespalt (17) hindurchführt, liegt.

6. Ausgabeeinrichtung nach den Ansprüchen 1 bis 5, dadurch gekennzeichnet, daß das zweite Entladungselement (18) die Gestalt eines Kammes aufweist, der aus einzelnen Abschnitten besteht, deren Oberkanten (21) horizontal verlaufen.

7. Ausgabeeinrichtung nach Anspruch 1, dadurch gekennzeichnet, daß der Luftstrom des Gebläses (20) senkrecht auf die Vorderseite der ein Tonerbild tragenden Kopierfolie (16) gerichtet ist.

8. Ausgabeeinrichtung nach Anspruch 1, dadurch gekennzeichnet, daß der Luftstrom des Gebläses (20) gegenüber der Transportebene (23) der Kopierfolie (16) geneigt ist.

9. Ausgabeeinrichtung nach Anspruch 1, dadurch gekennzeichnet, daß das zweite Entladungselement als Bürste (22) ausgebildet ist, die aus elastischen Metalldrähten besteht.

## Claims

1. An output device of a copier for piling up plastic copying films in a receiving tray, comprising a ventilator (25), a transmission corona (24) and a first discharge element (2) in the interior of the copier, characterised in that a fan (20) is installed at the outside of the copier (1) above an output gap (17) whereby the air flow from the fan (20) presses the backside of a plastic copying film (16) coming out of the output gap (17) against a second discharge element (18).

2. An output device according to claim 1, characterised in that the second discharge element (18) is made of an elastic material, thus representing an additional guide element for the copying film (16) coming out of the copier (1).

3. An output device according to claim 2, characterised in that the second discharge element (18) is earthed (19) and attached to the outside of the copier (1) below the output gap (17).

4. An output device according to claims 1 through 3, characterised in that the material used for the second discharge element (18) is a polyester film upon which aluminium is vaporised, and which has a thickness of up to about 100 µm.

5. An output device according to claims 1 through 4, characterised in that the upper edge of the second discharge element (18) is higher than the transport path (23) leading through the output gap (17).

6. An output device according to claims 1 through 5, characterised in that the second discharge element (18) has the shape of a comb consisting of individual segments whose upper edges (21) run horizontally.

7. An output device according to claim 1, characterised in that the air flow from the fan (20) is vertically directed towards the front side of the copying film (16) carrying a toner image.

8. An output device according to claim 1, characterised in that the air flow from the fan (20) is inclined with respect to the transport path (23) of the copying film (16).

9. An output device according to claim 1, characterised in that the second discharge element (18) is executed as a brush (22) consisting of elastic metal wires.

## Revendications

1. Dispositif assurant la sortie des feuilles d'une machine à copier pour la superposition des feuilles de copie en matière plastique dans un récipient où elles se déposent et comportant un ventilateur (25), un dispositif corona de transmission (24) et un premier élément de décharge (2) monté à l'intérieur de la machine à copier, caractérisé en ce que l'appareil comprend, du côté de l'extérieur de la machine à copier (1) et au-dessus d'une fente de sortie des feuilles (17), un ventilateur (20) dont le jet d'air applique le verso d'une feuille de copie (16) sortant de la fente de sortie (17), contre un deuxième élément de décharge (18).

2. Dispositif selon la revendication 1, caractérisé en ce que le deuxième élément de décharge (18) est constitué par un élément de guidage supplémentaire élastique assurant le guidage de la feuille de copie sortante (16).

3. Dispositif selon la revendication 2, caractérisé en ce que le deuxième élément de décharge (18) est relié à la masse (19) et est fixé à la surface extérieure de la machine à copier (1) au-dessous de la fente de sortie des feuilles (17).

4. Dispositif selon l'une des revendications 1 à 3, caractérisé en ce que le matériau constituant le deuxième élément de décharge (18) est une feuille de polyester recouverte d'aluminium par vaporisation dont l'épaisseur peut atteindre 100 µm.

5. Dispositif selon l'une des revendications 1 à 4, caractérisé en ce que le bord supérieur du deuxième élément de décharge (18) est situé plus haut que le plan de transport (23) qui passe par la fente de sortie des feuilles (17).

6. Dispositif selon l'une des revendications 1 à 5, caractérisé en ce que le deuxième élément de décharge (18) a la forme d'un peigne constitué par des secteurs séparés dont les bords supérieurs (21) sont horizontaux.

7. Dispositif selon la revendication 1, caractérisé en ce que le jet d'air du ventilateur (20) est orienté perpendiculairement au recto d'une feuille de copie (16) portant une image de toner.

8. Dispositiv selon la revendication 1, caractérisé en ce que le jet d'air du ventilateur (20) est incliné par rapport au plan de transport (23) de la feuille de copie (16).

9. Dispositif selon la revendication 1, caractérisé en ce que le deuxième élément de décharge est constitué par une brosse (22) formée de fils métalliques élastiques.
